# EUROPÄISCHE PATENTSCHRIFT

(11) **EP 3 103 114 B1**
(45) Veröffentlichungstag und Bekanntmachung des Hinweises auf die Patenterteilung: **02.06.2021**
(21) Anmeldenummer: 15711641.9
(22) Anmeldetag: 04.02.2015
(51) Int. Cl.: G10K 11/16, E04B 1/82

(54) **SCHALLABSORBER**
SOUND ABSORBER
ABSORBEUR DE BRUIT

(30) Priorität: 04.02.2014 AT 500842014
(43) Veröffentlichungstag der Anmeldung: 14.12.2016
(73) Patentinhaber: Dorolti, Vasile Lic., 4663 Laakirchen (AT)
(72) Erfinder: Dorolti, Vasile Lic., 4663 Laakirchen (AT)
(74) Vertreter: Jell, Friedrich
(86) Internationale Anmeldenummer: PCT/AT2015/050040
(87) Internationale Veröffentlichungsnummer: WO 2015/117176

(56) Entgegenhaltungen:
- EP-A1- 1 426 511
- FR-A- 1 111 836
- US-A- 2 706 530
- US-A- 3 819 010
- US-A- 4 319 661

## Beschreibung

### Technisches Gebiet

Die Erfindung betrifft einen Schallabsorber zum freien Aufhängen in einem Raum mit einem Schallabsorberelement, das einen Hohlraum ausbildet, und mit einem das Schallabsorberelement haltenden Gestell, das mindestens einen Befestigungspunkt für die Aufhängung des Schallabsorbers und mindestens zwei gegenüberliegende Auflageflächen aufweist, auf denen je ein Stirnseitenende des Schallabsorberelements anliegen.

### Stand der Technik

Aus der EP1426511A1 sind zylinderförmige Schallabsorber bekannt. Am oberen und unteren Ende eines hohlzylindrischen Schallabsorberelements ist jeweils ein Deckel angebracht, die gemeinsam mithilfe einer zentralen Stange ein Gestell ausbilden, um das Schallabsorberelement mechanisch zu stabilisieren und eine Aufhängung zu schaffen. Nachteilig erreichen solche Schallabsorber die geforderte Schallreduktion nicht US4319661 und US2706530 beschreiben auch Schallabsorber.

### Darstellung der Erfindung

Der Erfindung liegt somit die Aufgabe zugrunde, ausgehend vom eingangs geschilderten Stand der Technik, einen Schallabsorber in seiner Schallreduktion gemäß Anspruch 1 zu verbessern. Darüber hinaus soll dieser Schallabsorber in der Fertigung einfach hergestellt werden können und kostengünstig sein.

Die Erfindung löst die gestellte Aufgabe dadurch, die bodenseitige Hohlraumöffnung des Hohlraums des Schallabsorberelements zur Außenseite des Schallabsorbers hin offen ist, wobei hierfür das rahmenförmige Gestell längsseitig entlang des Schallabsorberelements verläuft und in einer Auflagefläche für das bodenseitige Stirnseitenende des Schallabsorberelements endet.

Ist die bodenseitige Hohlraumöffnung des Hohlraums des Schallabsorberelements zur Außenseite des Schallabsorbers hin offen, kann die Kontaktfläche zwischen schallabsorbierendem Material und schalltransportierendem Gas erheblich vergrößert werden, insbesondere wenn hierfür das rahmenförmige Gestell längsseitig entlang des Schallabsorberelements verläuft und in einer Auflagefläche für das bodenseitige Stirnseitenende des Schallabsorberelements endet. Im Gegensatz zum Stand der Technik wird nämlich damit die bodenseitige Hohlraumöffnung offen, vorzugsweise vollständig offen bzw. freigelassen bzw. freigestellt, wodurch Schall ungehindert bzw. damit reflexionsfrei in den Hohlraum des Schallabsorberelements zu dessen Dämpfung eindringen kann. Im Allgemeinen wird erwähnt, dass es vorteilhaft sein kann, wenn die Mantelfläche des Hohlraums ausschließlich von parallelen Geraden ausgebildet wird, beispielsweise konstruktiv einfach gelöst, in dem das Schallabsorberelement beispielsweise mattenförmig ausgebildet ist. Das schalltransportierende Gas steht so mit der Innenseite des Schallabsorberelements und damit sowohl mit der Außenoberfläche als auch mit der Innenoberfläche des Schallabsorberelements direkt in Kontakt, was für eine hohe Schalldämpfung genützt werden kann. Zudem führt ein rahmenförmiges Gestell lediglich zu einer geringen Abdeckung der inneren und/oder äußeren Oberfläche des Schallabsorberelements, was die Kontaktfläche zwischen Schallabsorberelement und schalltransportierendem Gas und damit auch die Schalldämpfung erhöhen kann. Ein standfester Schallabsorber mit deutlich größerem Schallabsorptionsvermögen kann so geschaffen werden.

Ist das Schallabsorberelement hohlzylindrisch ausgebildet, so kann auf konstruktiv einfache und kostengünstige Art und Weise ein effizienter Schallabsorber geschaffen werden. Insbesondere zeichnet sich bei hohlzylindrischen Schallabsorbern aus, dass zur Ausbildung eines zylinderförmigen Schallabsorberelements nur Schallabsorbermatten eines einzigen Typs ausreichen können.

Weist das Schallabsorberelement einen zykloidenförmigen, insbesondere hypozykloidenförmigen, Querschnitt auf, so kann die Schallabsorption durch Vergrößerung der Innenoberfläche des Schallabsorberelements weiter erhöht werden. Zudem können hypozykloidenförmige Querschnitte auf konstruktiv einfache Art und Weise hergestellt werden, da die gleichen Matten, wie sie für hohlzylindrische Schallabsorber zum Einsatz kommen, verwendet werden können. Hierbei sind etwa deltoidenförmige Querschnitte (dreizählige Hypozykloiden) und astroidenförmige Querschnitte (vierzählige Hypozykloiden) besonders vorteilhaft bzw. einfach herzustellen. Ein kompakterer Schallabsorber mit besserer Schallabsorption kann somit geschaffen werden.

Bilden mehrere endseitig aneinander anschließende Matten das Schallabsorberelement aus, kann aus einfachen planen Matten die gewünschte Form des Schallabsorberelements, mit entsprechenden Biegeradien, aufgebaut werden. So kann bei stirnseitig aneinander anschließenden Matten beispielsweise ein kreiszylindrisches Schallabsorberelement gebildet werden. Auch ist vorstellbar mit zusammengefassten Enden der Matten ein Schallabsorberelement mit einem zykloidenförmigen Querschnitt auszubilden. Des Weiteren kann durch die Gestaltung der Auflageflächen für einen planen Stoß zwischen zwei aneinander anschließenden Matten gesorgt werden.

Verläuft das Gestell mit geraden Bauelementen entlang des Schallabsorberelements, kann die vom Gestell abgedeckte Oberfläche des Schallabsorberelements klein gehalten werden und die schalldämpfende Wirkung erhöht werden.

Im Allgemeinen wird festgehalten, dass die geraden Bauelemente bevorzugt aus Metall, insbesondere aus Edelstahl, Aluminium oder anderen Metalllegierungen sind, jedoch auch aus Kunststoff ausgeführt sein können.

Fassen die geraden Bauelemente die jeweiligen Matten im Stoß zumindest bereichsweise ein, so kann die Stabilität und der Zusammenhalt des, aus einzelnen Matten bestehenden Schallabsorberelements verbessert werden. Dies kann sich insbesondere bei Schallabsorberelementen mit zykloidenförmigem Querschnitt auszeichnen, da diese im Stoß über die geraden Bauelemente zusammengehalten werden können. Ein robuster und standfester Schallabsorber kann sich auf diese Weise ergeben.

Sind die geraden Bauelemente Stangen, Schienen und/oder Profile, so kann die Stabilität und Steifigkeit des Gestells weiter verbessert und effizienter gestaltet werden.

Ein konstruktiv einfach herstellbarer und dennoch standfester Schallabsorber kann sich ergeben, falls die geraden Bauelemente am Schallabsorberelement außen verlaufen.

Weisen die geraden Bauelemente Öffnungen zur Ausbildung einer schalloffenen Struktur auf, so können Reflexionen des Schalls an den geraden Bauelementen deutlich reduziert werden, und die schallabsorbierende Wirkung des Schallabsorbers weiter verbessert werden. Schalloffene Strukturen können hierbei insbesondere durch Perforationen, Löcher, Schlitze oder großflächige Ausnehmungen geformt sein.

Weitere konstruktive Vereinfachungen können sich ergeben, falls die geraden Bauelemente in Befestigungspunkte für die Aufhängung enden. Zudem kann dadurch eine besondere mechanische Stabilität der Aufhängung durch Krafteinleitung in den geraden Bauelementen ermöglicht werden. Im Allgemeinen wird erwähnt, dass ein Befestigungspunkt allgemein zu verstehen und damit auch als ein Bereich am Schallabsorber zu dessen Befestigung gesehen werden kann.

Weisen die geraden Bauelemente Ösen auf, die die Befestigungspunkte ausbilden, kann der Schallabsorber handhabungsfreundlich über durch die Ösen geführte Seile, Ketten oder dergleichen aufgehängt werden.

Im Allgemeinen wird festgehalten, dass die Aufhängung des Schallabsorbers an einer Raumdecke erfolgen kann. Insbesondere kann sich hierbei eine Aufhängung des Schallabsorbers in einem Abstand von mindestens 30 cm zur Decke als besonders vorteilhaft erweisen. Aber auch andere Möglichkeiten der Aufhängung wie zum Beispiel flexible, mobile Konstruktionen mit denen der Schallabsorber oder eine Mehrzahl von Schallabsorbern in der Nähe eine Lärmquelle positioniert wird, sind denkbar. Solche mobilen Konstruktionen können sich unter Umständen bei einer flexiblen schallmäßigen Abschirmung spezieller Lärmquellen auszeichnen.

Weist das Gestell zwei Auflageflächen ausbildende U-Profile auf, die je eines der beiden Stirnseitenenden des Schallabsorberelements einfassen, so kann dieses sicher von den beiden Profilen gehalten werden. Werden einfache Matten zur Ausbildung des Schallabsorberelements verwendet, kann die Kreiszylinderform des Schallabsorberelements durch die U-Profile aufgeprägt und zudem auf konstruktiv einfache Weise mit dem Gestell verbunden werden.

Sind die beiden U-Profile über die geraden Bauelemente miteinander verbunden, können sich weitere konstruktive Vereinfachungen ergeben.

Sind die U-Profile und die geraden Bauelemente über Schraubverbindungen verbunden, kann zudem durch die Verwendung von standardisierten Bauelementen ein kostengünstiger Schallabsorber geschaffen werden.

Im Allgemeinen wird festgehalten, dass die U-Profile und die geraden Bauelemente mit allen gängigen Befestigungsmitteln, wie etwa durch Nieten, Schweißen oder Kleben, verbunden werden können.

Ist das hohle Schallabsorberelement deckenseitig geschlossen, kann durch die bodenseitige Hohlraumöffnung eintretender Schall nicht durch den Hohlkörper dringen und deckenseitig wieder austreten.

Die Schallabsorption kann nochmals erhöht werden, wenn das Schallabsorberelement deckenseitig mit schallabsorbierendem Material geschlossen ist.

Weist das Schallabsorberelement mindestens eine mit dem Schallabsorber lösbar verbundene Hohlraumeinlage aus schallabsorbierendem Material auf, so kann die Schallabsorption des Schallabsorbers bei Beibehaltung der kompakten Bauform weiter erhöht werden. Insbesondere eröffnet sich damit die Möglichkeit, eine Anpassung in der Schallabsorption vorzunehmen, vorzugsweise für tiefere Frequenzen, wobei solch eine Anpassung äußerst handhabbar aufgrund des nach außen offenen Hohlraums durchführbar ist.

Wird der Schallabsorber außenseitig von einer vom Schallabsorber lösbaren Schutzhülle umfasst, so kann verhindert werden, dass Staub oder Schmutz in das Schallabsorberelement eindringen und damit dessen Schallabsorptionsfähigkeit vermindern können. Ein textiles Gewebe oder Gewirke kann hierbei einen hinreichend guten Staubschutz bieten. Zudem können textile Hüllen auf einfache Art und Weise ausgetauscht werden und damit die Lebensdauer des Schallabsorbers deutlich erhöhen. Ein besonders standfester Schallabsorber kann auf diese Weise geschaffen werden. Vorzugsweise können sich auch textile Flächengebilde auf Melaminharz-Basis als besonders vorteilhaft als textile Schutzhülle herausstellen, da hiermit zusätzlich die brandhemmenden Eigenschaften des Schallabsorbers verbessert werden können.

### Kurze Beschreibung der Zeichnungen

In den Figuren ist beispielsweise der Erfindungsgegenstand anhand mehrerer Ausführungsbeispiele näher dargestellt. Es zeigen
- Fig. 1: eine Schnittansicht eines Schallabsorbers nach einem ersten Ausführungsbeispiel,
- Fig. 2: eine teilweise aufgerissene Draufsicht des Schallabsorbers nach Fig. 1 und
- Fig. 3: eine vergrößerte Teilansicht der Fig. 1,
- Fig. 4: eine vergrößerte Teilansicht eines weiteren Schallabsorbers mit deltoidenförmigem Querschnitt nach einem zweiten Ausführungsbeispiel,
- Fig. 5: eine teilweise aufgerissene Draufsicht auf den in Fig. 4 gezeigten Schallabsorber,
- Fig. 6: eine teilweise aufgerissene Draufsicht eines Schallabsorbers mit astroidenförmigem Querschnitt nach einem dritten Ausführungsbeispiel.

### Weg zur Ausführung der Erfindung

Gemäß Fig. 1 wird beispielsweise ein Schnitt durch die Vorderansicht eines Schallabsorbers 1, der an der Decke 2 eines Raumes 3 aufgehängt ist, gezeigt. Aufgebaut ist dieser Schallabsorber 1 aus einem Schallabsorberelement 4, das einen Hohlraum 24 ausbildet, wobei das Schallabsorberelement 4 den Hohlraum 24 umfasst, und das von einem Gestell 5 gehalten wird. Das Gestell 5 weist dazu zwei zu einem Kreis gebogene Profile 6, 7 auf, die als Auflageflächen 8, 9 für die gegenüberliegenden Stirnseiten 10, 11 des Schallabsorberelements 4 ausgeführt sind. Mithilfe der Auflageflächen 8, 9 wird das Schallabsorberelement 4 in der von den Auflageflächen 8, 9 vorgegebenen Kreiszylinderform am Gestell 5 gehalten. Zudem besitzt dieses Gestell 5 Befestigungspunkte 12 für die Aufhängung des Schallabsorbers 1. Erfindungsgemäß ist die bodenseitige Hohlraumöffnung 13 des Hohlraums 24 des Schallabsorberelements 4 zur Außenseite des Schallabsorbers 1 hin offen bzw. freigestellt. Der Hohlraum 24 ist daher vom Schallabsorberelements 4 vollständig umfasst und nach außen im Wesentlichen unverjüngt offen. Vorteilhafterweise ist so die mit dem schalltransportierenden Gas in Kontakt stehende Oberfläche 14, 15 des Schallabsorberelements 4 deutlich vergrößert, da nun auch die Oberfläche 14 an der Innenseite zur Schallabsorption barrierefrei zugänglich ist. Des Weiteren verdeckt das längsseitig entlang des Schallabsorberelements 4 verlaufende rahmenförmige Gestell 5 die schallabsorbierende Oberfläche 15 des Schallabsorberelements nur in geringem Ausmaß. Somit werden bei dem erfindungsgemäßen Schallabsorber 1 sowohl Außenseite als auch Innenseite des Schallabsorberelements 4 zur Schallabsorption genutzt, wodurch ein besonders effektiver Schallabsorber 1 entsteht.

Gemäß Fig. 2 ist eine Draufsicht auf einen hohlzylindrischen Schallabsorber 1 gezeigt. Es sind jedoch auch, entsprechend Fig. 5 und Fig. 6, Schallabsorber 100, 101 gezeigt, die einen zykolidenförmigen Querschnitt aufweisen. Ein Schallabsorber 100 mit dreizähligem hypozykloidenförmigem (deltoidenförmigem) Querschnitt ist hierbei in Fig. 5 dargestellt. Ein Schallabsorber 101 mit vierzähligem hypozykloidenförmigem (astroidenförmigem) Querschnitt ist in Fig. 6 dargestellt. Insbesondere ein hohler Schallabsorber 100 mit hypozykloidenförmigen Querschnitt kann die innere Oberfläche 14 des Schallabsorbers 101 (vgl. Fig. 4) deutlich gegenüber hohlzylindrischen Schallabsorbern 1 vergrößern, was zu einer insgesamt kompakteren Bauweise führt.

Ein weiterer Vorteil der gezeigten Einfassung des Schallabsorberelements 4 ergibt sich, wenn eine oder mehrere Matten 21, 121 das Schallabsorberelement 4 ausbilden. Mithilfe der Einfassung können diese Matten 21, 121 in Form eines kreiszylindrischen Schallabsorberelements 4 gebracht und gehalten werden, wobei sich zwischen zwei nebeneinanderstehenden Matten 21, 121 ein planer stirnseitiger Stoß 22 ausbildet. Ein einfacher und kostengünstiger Schallabsorber 1 mit einer größeren schallabsorbierenden Oberfläche 14, 15 kann so gebildet werden.

Wie Fig. 1 und der entsprechenden Draufsicht aus Fig. 2 zu entnehmen ist, besteht das Gestell 5 aus vier symmetrisch angeordneten Bauelementen 16, die im Bereich des Schallabsorberelements 4 gerade verlaufen. Es ist aber auch im Allgemeinen vorstellbar, mehr oder weniger solcher geraden Bauelemente 16 am Gestell 5 vorzusehen. Damit wird einerseits die abgedeckte Oberfläche 15 des Schallabsorberelements 4 klein gehalten und andererseits eine äußerst einfache und dennoch standfeste Konstruktion des Schallabsorbers 1 möglich.

Wie in Fig. 4 und Fig. 5 dargestellt, weist der Schallabsorber 100 seitliche Profile 26 auf, welche die Matten 21, 121 und 122 im jeweiligen Stoß 22 einfassen. Hierzu umgreifen die seitlichen U-förmigen Profile 26 den Stoß 22 entlang der Längsseite des Schallabsorberelements 4 und garantieren damit die Formstabilität des Schallabsorberelements 4.

Die geraden Bauelemente 16, in dem Ausführungsbeispiel in Fig. 1, sind als Stangen 17 ausgeführt. Durch diese Stangen 17 erlangt das Gestell 5 mehr Stabilität und Steifigkeit bei gleichzeitig leichter Bauweise.

Diese Stangen 17 sind insbesondere am Schallabsorberelement 4 außen liegend montiert, wodurch zusätzlich ein vereinfachter Zusammenbau gewährleistet werden kann.

Im Allgemeinen wird festgehalten, dass eine beliebige Anzahl (mehr oder weniger) von geraden Bauelementen 16, in symmetrischer oder asymmetrischer Anordnung, vorstellbar sind, um damit den Mantel des rahmenförmigen Gestells 5 auszubilden. Dieser Gestellmantel kann innen und/oder außen zum Schallabsorberelement 4 vorgesehen sein.

Die geraden Bauelemente 16 können eine, durch Öffnungen 27 gebildete schalloffene Struktur aufweisen. Dafür können etwa die, am Gestell 5 außen liegenden Stangen 17 perforiert sein bzw. Löcher, Schlitze oder großflächige Ausnehmungen aufweisen. Dadurch kann verhindert werden, dass auf die Stangen 17 auftreffender Schall reflektiert wird, sondern vom dahinter liegenden Schallabsorberelement 4 absorbiert wird.

Wie aus der teilweise aufgerissenen Fig. 2 entnommen werden kann, enden die das Gestell 5 ausbildenden Stangen 17 an ihrem oberen nach innen gebogenen Ende in Befestigungspunkten 12.

Diese Befestigungspunkte 12 können im Speziellen, wie in Fig. 2 dargestellt, durch Ösen 18 ausgebildet sein. Diese bieten eine einfache und dennoch zuverlässige Möglichkeit, den Schallabsorber 1 im Raum 3 frei aufzuhängen. Die Aufhängung kann mit Hilfe von durch die Ösen 18 geführte Seile 19, Ketten, biegeweiche Zugelemente oder dergleichen durchgeführt werden. Andere Ausbildungen der Befestigungspunkte 12 an den geraden Bauelementen 16 sind vorstellbar, jedoch nicht dargestellt.

Fig. 1 bzw. der vergrößert dargestellte Ausschnitt in Fig. 3 zeigen, dass die Auflageflächen 8, 9 des Gestells als U-Profile 6, 7 ausgeführt sind. Diese U-Profile 6, 7 fassen je eine der beiden Stirnseitenenden 10, 11 des Schallabsorberelements 4 ein. Dadurch kann dem Schallabsorberelement auf einfache Weise die Form des Querschnitts aufgezwungen werden.

Zudem sind hierbei das obere 6 und untere U-Profil 7 über die Stangen 17 des Gestells 5 miteinander verbunden, was die Stabilität des Gestells 5 weiter erhöht.

Die dargestellte Schraubverbindung 20 stellt dabei eine einfach zu bewerkstelligende Verbindung zwischen Stangen 17 und U-Profil 6, 7 dar. Aber auch andere Verbindungstechniken wie, Schweißen, Löten, Nieten, Kleben und dergleichen sind vorstellbar. Ein standfester Schallabsorber 1 wird durch diese Art der Aufnahme für das Schallabsorberelement 4 gewährleistet.

Wie in Fig. 1 bzw. in Fig. 2 gezeigt, ist in diesem Ausführungsbeispiel die Deckenseite des hohlzylindrischen Schallabsorberelements 4 geschlossen. Dadurch wird verhindert, dass durch die bodenseitige Hohlraumöffnung 13 eintretender Schall deckenseitig wieder austritt. Diese Deckenseite ist mit einem schallabsorbierenden Material 23 geschlossen, wodurch die Schallabsorption nochmals verbessert wird.

Weiter ist im Hohlraum 24 eine Hohlraumeinlage 25 vorgesehen, wie dies in Fig. 1 zu erkennen ist. Die Hohlraumeinlage 25 ist aus schallabsorbierenden Material 23 gefertigt und mit dem Schallabsorber 1 lösbar verbunden, sodass je nach Bedarf diese dem Schallabsorber entnommen werden kann, um eine Anpassung der Schallabsorption vorzunehmen. Vorstellbar ist, das mehrere, aneinander anschließende oder voneinander beabstandete, Hohlraumeinlagen 25 vorgesehen werden um die Schallabsorption bei bestimmten Frequenzen weiter zu verbessern, was jedoch in den Figuren nicht näher dargestellt worden ist.

Der Schallabsorber 100 ist von einer textilen Schutzhülle 28 vollständig umfasst, welche das Schallabsorberelement 4 vor Verunreinigungen schützt.

Die Ausführungsbeispiele zu Schallabsorbern 100, 101 nach den Figuren 4, 5 und 6 unterscheiden sich vom Schallabsorber 1 nach Fig. 1 im Wesentlichen in der Querschnittsform. Die Schallabsorber 100, 101 zeigen hypozykloidenförmige Querschnitte des Schallabsorberelements 4. Hierfür stoßen im Vergleich zum Schallabsorber 1 die Matten 21, 121, 122, 123 nicht stirnseitig aneinander, sondern bilden jeweils endseitig bzw. am Ende deren Längsseiten einen Stoß 22 aus, wie dies in der Fig. 5 und 6 zu erkennen ist.

Der Schallabsorber 100 nach den Figuren 4 und 5 bildet das Schallabsorberelement 4 mit drei Matten 21, 121, 122 aus, wohingegen der Schallabsorber 101 nach Fig. 6 vier Matten 21, 121, 122 und 123 offenbart.

Zudem zeigt sich ein Unterschied in der Konstruktion des rahmenförmigen Gestells 5. Hier weisen die geraden Bauelemente 16 der Schallabsorber 100, 101 nach den Figuren 4, 5 und 6 zusätzlich seitliche Profile 26 auf, die die Matten 21, 121, 122, 123 entlang deren jeweiligen Stoß 22 zusammenhalten. Hierzu fassen diese U-förmigen Profile 26 die Matten 21, 121, 122, 123 im jeweiligen Stoß 22 entlang der Längsseite des Schallabsorberelements 4 ein.

Außerdem verbinden die Stangen 17 der geraden Bauelemente 16 neben den oberen und unteren U-Profilen 7 auch die seitlichen Profile 26, wofür Schraubverbindungen 30 vorgesehen sind. Ein besonders mechanisch steifes Gestell 5 ist damit geschaffen.

## Patentansprüche

1. Schallabsorber zum freien Aufhängen in einem Raum (3) mit einem Schallabsorberelement (4), das einen Hohlraum (24) ausbildet, und mit einem das Schallabsorberelement (4) haltenden Gestell (5), das mindestens einen Befestigungspunkt (12) für die Aufhängung des Schallabsorbers (1) und mindestens zwei gegenüberliegende Auflageflächen (8, 9) aufweist, auf denen je ein Stirnseitenende (10, 11) des Schallabsorberelements (4) anliegen, **dadurch gekennzeichnet, dass** eine oder mehrere Matten (21, 121, 122, 123) das Schallabsorberelement (4) ausbilden und dass die bodenseitige Hohlraumöffnung (13) des Hohlraums (24) des Schallabsorberelements (4) zur Außenseite des Schallabsorbers (1) hin offen ist, wobei hierfür das rahmenförmige Gestell (5) längsseitig entlang des Schallabsorberelements (4) verläuft und in einer Auflagefläche (9) für das bodenseitige Stirnseitenende (11) des Schallabsorberelements (4) endet.

2. Schallabsorber nach Anspruch 1, **dadurch gekennzeichnet, dass** das Schallabsorberelement (4) hohlzylindrisch ausgebildet ist oder einen zykloidenförmigen, insbesondere hypozykloidenförmigen, Querschnitt aufweist.

3. Schallabsorber nach Anspruch 1 oder 2, **dadurch gekennzeichnet, dass** mehrere endseitig, insbesondere stirnseitig, aneinander anschließende Matten (21, 121, 122, 123) das Schallabsorberelement (4) ausbilden.

4. Schallabsorber nach Anspruch 1, 2 oder 3, **dadurch gekennzeichnet, dass** das Gestell (5) mit geraden Bauelementen (16) entlang des Schallabsorberelements (4) verläuft.

5. Schallabsorber nach Anspruch 3 und 4, **dadurch gekennzeichnet, dass** die geraden Bauelemente (16) die Matten (21, 121, 122, 123) im jeweiligen Stoß (22) zumindest bereichsweise einfassen.

6. Schallabsorber nach Anspruch 4 oder 5, **dadurch gekennzeichnet, dass** die geraden Bauelemente (16) Stangen (17), Schienen und/oder Profile (26) sind.

7. Schallabsorber nach Anspruch 4, 5 oder 6, **dadurch gekennzeichnet, dass** die geraden Bauelemente (16) am Schallabsorberelement (4) außen verlaufen.

8. Schallabsorber nach einem der Ansprüche 4 bis 7, **dadurch gekennzeichnet, dass** die geraden Bauelemente (16) Öffnungen (27) zur Ausbildung einer schalloffenen Struktur aufweisen.

9. Schallabsorber nach einem der Ansprüche 4 bis 8, **dadurch gekennzeichnet, dass** die geraden Bauelemente (16) in Befestigungspunkte (12) für die Aufhängung enden.

10. Schallabsorber nach einem der Ansprüche 4 bis 9, **dadurch gekennzeichnet, dass** die geraden Bauelemente (16) Ösen (18) aufweisen, die die Befestigungspunkte (12) ausbilden.

11. Schallabsorber nach einem der Ansprüche 1 bis 10, **dadurch gekennzeichnet, dass** das Gestell (5) zwei Auflageflächen (8, 9) ausbildende U-Profile (6, 7) aufweist, die je eines der beiden Stirnseitenenden (10, 11) des Schallabsorberelements (4) einfassen.

12. Schallabsorber nach Anspruch 4 und 11, **dadurch gekennzeichnet, dass** die beiden U-Profile (6, 7) über die geraden Bauelemente (16) miteinander, insbesondere über Schraubverbindungen (20), verbunden sind.

13. Schallabsorber nach einem der Ansprüche 1 bis 12, **dadurch gekennzeichnet, dass** das hohle Schallabsorberelement (4) deckenseitig, insbesondere mit schallabsorbierendem Material (23), geschlossen ist.

14. Schallabsorber nach einem der Ansprüche 1 bis 13, **dadurch gekennzeichnet, dass** das Schallabsorberelement(4) mindestens eine mit dem Schallabsorber (1, 100, 101) lösbar verbundene Hohlraumeinlage (25) aus schallabsorbierendem Material (23) aufweist.

15. Schallabsorber nach einem der Ansprüche 1 bis 14, **dadurch gekennzeichnet, dass** der Schallabsorber (4) außenseitig von einer vom Schallabsorber (4) lösbaren Schutzhülle (28) umfasst ist.

## Claims

1. Sound absorber for free suspension in a room (3), having a sound absorber element (4) which forms a cavity (24), and having a mount (5) which retains the sound absorber element (4) and comprises at least one anchoring point (12) for suspending the sound absorber (1) and at least two opposite support surfaces (8, 9), on each of which one end face (10, 11) of the sound absorber element (4) rests, **characterized in that** one or more mats (21, 121, 122, 123) form the sound absorber element (4), and **in that** the bottom-side cavity opening (13) of the cavity (24) of the sound absorber element (4) is open towards the outside of the sound absorber (1), for which purpose the frame-shaped mount (5) extends longitudinally along the sound absorber element (4) and ends in a support surface (9) for the bottom-side end face (11) of the sound absorber element (4).

2. Sound absorber according to claim 1, **characterized in that** the sound absorber element (4) is of hollow-cylindrical design or has a cycloidal, more particularly hypocycloidal, cross-section.

3. Sound absorber according to claim 1 or 2, **characterized in that** a plurality of mats (21, 121, 122, 123) adjoining one another at the ends, more particularly at the end faces, form the sound absorber element (4).

4. Sound absorber according to claim 1, 2 or 3, **characterized in that** the mount (5) with straight structural elements (16) extends along the sound absorber element (4).

5. Sound absorber according to claim 3 and 4, **characterized in that** the straight structural elements (16) enclose the mats (21, 121, 122, 123) in the respective joint (22) at least in regions.

6. Sound absorber according to claim 4 or 5, **characterized in that** the straight structural elements (16) are rods (17), rails and/or profiles (26).

7. Sound absorber according to claim 4, 5 or 6, **characterized in that** the straight structural elements (16) extend on the outside of the sound absorber element (4).

8. Sound absorber according to one of the claims 4 to 7, **characterized in that** the straight structural elements (16) have openings (27) for forming a sound-open structure.

9. Sound absorber according to one of the claims 4 to 8, **characterized in that** the straight structural elements (16) end in anchoring points (12) for the suspension.

10. Sound absorber according to one of the claims 4 to 9, **characterized in that** the straight structural elements (16) have eyelets (18) which form the anchoring points (12).

11. Sound absorber according to one of the claims 1 to 10, **characterized in that** the mount (5) has two U-profiles (6, 7) forming support surfaces (8, 9), each of which encloses one of the two end faces (10, 11) of the sound absorber element (4).

12. Sound absorber according to claim 4 and 11, **characterized in that** the two U-profiles (6, 7) are connected to each other via the straight structural elements (16), more particularly via screw connections (20).

13. Sound absorber according to one of the claims 1 to 12, **characterized in that** the hollow sound absorber element (4) is closed on the ceiling side, more particularly with sound-absorbing material (23).

14. Sound absorber according to one of the claims 1 to 13, **characterized in that** the sound absorber element (4) has at least one cavity insert (25) made of sound-absorbing material (23) which is detachably connected to the sound absorber (1, 100, 101).

15. Sound absorber according to one of claims 1 to 14, **characterized in that** the sound absorber (4) is enclosed on the outside by a protective cover (28) which can be detached from the sound absorber (4).

## Revendications

1. Absorbeur acoustique à suspendre librement dans une pièce (3), avec un élément d'absorbeur acoustique (4) formant une cavité (24) et avec un bâti (5) retenant l'élément d'absorbeur acoustique (4) qui comporte au moins un point de fixation (12) pour suspendre l'absorbeur acoustique (1) et au moins deux surfaces d'appui (8, 9) qui se font face, sur chacune desquelles repose une extrémité de face frontale (10, 11) de l'élément d'absorbeur acoustique (4), **caractérisé en ce que** l'élément d'absorbeur acoustique (4) est composé d'une ou plusieurs nappes (21, 121, 122, 123) et en que l'ouverture (13) de la cavité (24) de l'élément d'absorbeur acoustique (4) du côté du sol est ouverte vers l'extérieur de l'absorbeur acoustique (1), le bâti (5) en forme de cadre s'étendant pour cela le long de l'élément d'absorbeur acoustique (4) et se finissant par une surface d'appui (9) pour l'extrémité de face frontale (11) du côté du sol de l'élément d'absorbeur acoustique (4).

2. Absorbeur acoustique selon la revendication 1, **caractérisé en ce que** l'élément d'absorbeur acoustique (4) est en forme de cylindre creux ou présente une section en forme de cyloïde, en particulier d'hypocycloïde.

3. Absorbeur acoustique selon la revendication 1 ou 2, **caractérisé en ce que** l'élément d'absorbeur acoustique (4) est composé de plusieurs nappes (21, 121, 122, 123) se raccordant les unes aux autres aux extrémités, en particulier sur la face frontale.

4. Absorbeur acoustique selon la revendication 1, 2 ou 3, **caractérisé en ce que** le bâti (5) s'étend avec des éléments de construction droits (16) le long de l'élément d'absorbeur acoustique (4).

5. Absorbeur acoustique selon la revendication 3 et 4, **caractérisé en ce que** les éléments de construction droits (16) renferment au moins par zones les nappes (21, 121, 122, 123) dans l'assemblage bout à bout (22) correspondant.

6. Absorbeur acoustique selon la revendication 4 ou 5, **caractérisé en ce que** les éléments de construction droits (16) sont des barres (17), des rails et/ou des profilés (26).

7. Absorbeur acoustique selon la revendication 4, 5 ou 6, **caractérisé en ce que** les éléments de construction droits (16) s'étendent sur l'extérieur de l'élément d'absorbeur acoustique (4).

8. Absorbeur acoustique selon l'une des revendications 4 à 7, **caractérisé en ce que** les éléments de construction droits (16) présentent des ouvertures (27) pour former une structure ouverte aux sons.

9. Absorbeur acoustique selon l'une des revendications 4 à 8, **caractérisé en ce que** les éléments de construction droits (16) se terminent en des points de fixation (12) pour la suspension.

10. Absorbeur acoustique selon l'une des revendications 4 à 9, **caractérisé en ce que** les éléments de construction droits (16) présentent des œillets (18) qui forment les points de fixation (12).

11. Absorbeur acoustique selon l'une des revendications 1 à 10, **caractérisé en ce que** le bâti (5) présente des profilés en U (6, 7) formant deux surfaces d'appui (8, 9) qui renferment chacune une des deux extrémités de face frontale (10, 11) de l'élément d'absorbeur acoustique (4).

12. Absorbeur acoustique selon la revendication 4 et 11, **caractérisé en ce que** les deux profilés en U (6, 7) sont reliés l'un à l'autre par l'intermédiaire de éléments de construction droits (16) en particulier par des vissages (20).

13. Absorbeur acoustique selon l'une des revendications 1 à 12, **caractérisé en ce que** l'élément d'absorbeur acoustique (4) creux est fermé du côté du plafond, en particulier avec du matériau absorbant les sons (23).

14. Absorbeur acoustique selon l'une des revendications 1 à 13, **caractérisé en ce que** l'élément d'absorbeur acoustique (4) présente au moins un insert de cavité (25) en matériau absorbant les sons (23), relié de façon amovible à l'absorbeur acoustique (1, 100, 101).

15. Absorbeur acoustique selon l'une des revendications 1 à 14, **caractérisé en ce que** l'absorbeur acoustique (4) est entouré sur l'extérieur par une enveloppe protectrice (28) qui peut être détachée de l'absorbeur acoustique (4).
